# EUROPÄISCHE PATENTANMELDUNG

(11) **EP 2 157 254 A1**
(43) Veröffentlichungstag der Anmeldung: **24.02.2010**
(21) Anmeldenummer: 08014355.5
(22) Anmeldetag: 12.08.2008
(51) Int. Cl.: E04B 1/74

(54) **Elektro-Hausheizung betrieben mit Kraftwerksstrom und Solarstrom**

(71) Anmelder: Kubis, Heribert, 85135 Titting (DE)
(72) Erfinder: Kubis, Heribert, 85135 Titting (DE)

(57) **Zusammenfassung**

Kraftwerke bleiben trotz regenerativer Energien für die Grundversorgung der Bevölkerung unerlässlich. Die Erfindung strebt deren Einbindung bei der Solarstromversorgung von Hausheizungen an. Der Einsatz von Solarenergie für Heizzwecke wird dadurch erschwert, dass im sonnenarmen Winterhalbjahr z.B. mitteleuropäischer Länder eine nennenswerte Stromausbeute nicht erzielbar ist. Allein durch die heute zum Standard gewordene Wärmeisolierung moderner "Niedrigenergiehäuser" mit deutlicher Senkung des Heizenergiebedarfes ist ein angenehmes Raumklima nicht darstellbar. Da zum Speichern von Sonnenenergie keine praktikablen und wirtschaftlichen Lösungen bekannt sind, werden die Solaranlagen im Winter meist durch Öfen unterstützt. Die Erfindung schlägt vor, die Photovoltaik der Dach-Solaranlage von Niedrigenergiehäusern so groß zu bemessen, dass bereits im sonnenreichen Sommerhalbjahr die Strommenge für den gesamten Heizungsbedarf gewonnen und dem Kraftwerk als netzkonformer Wechselstrom geliefert wird. Die hierdurch eingesparte Primärenergie wird im Winter zum Betrieb der Heizung verstromt und zurückgeliefert. Ohne dass Kosten für die eigentliche Energieerzeugung anfallen, wird so die Strommenge für die Heizung vollständig durch Solarenergie gedeckt. Jegliche Heizungsunterstützung, insbesondere durch offen, entfällt. Dank Speichercharakteristik kann die Elektroheizung auch Nachtstrom kostengünstig nutzen.

## Beschreibung

Regenerative Stromerzeugung durch Wind oder Solarenergie erfordert immer Vorhandensein eines größeren Kraftwerkes, das den Strombedarf bei fehlendem Sonnenschein und/oder Wind deckt. Bei modernen Niedrigenergie-Häusem ist es wirtschaftlich möglich, durch eine ausreichend groß bemessene Hausdach-Photovoltaik-Modulfläche den ganzjährigen Heizungsenergiebedarf bereit zu stellen. Naturgemäß erfolgt das im wesentlichen im sonnenstarken Sommerhalbjahr, ohne dass sich geeignete Speichermöglichkeiten abzeichnen, um den Winterbedarf abzudecken. Weder Akkumulatoren noch z. B. in Erdbunkem eingelagertes Heißwasser können wirtschaftlich die Energie für das Winterhalbjahr sichern.

Es wird daher vorgeschlagen, die im wesentlichen bereits im Sommer für das Winterhalbjahr gewonnene Solarenergie dem Kraftwerk in Form von netzkonformem Wechselstrom verfügbar zu machen. Das Kraftwerk speichert die hierdurch nicht benötigte Primärenergie und kann je nach gewählter Regeltechnik sogar Turbogeneratoren vom Netz nehmen. Doch auch eine Erhöhung der Kraftwerkskapazität ist durch Bezug von Solarstrom möglich ohne dass zusätzlicher Brennstoff gebunkert werden muss. Allerdings verpflichtet sich das Kraftwerk den hierdurch verbrauchten Solarstrom bei Bedarf z. B. durch Fremdbezug zu decken. Die vom Kraftwerk eingesparte Primärenergie wird im Winter als Strom zum Betrieb der Hausheizungen zurückgeliefert, so dass deren ganzer Jahresbedarf durch Sonnenenergie gedeckt ist.

Dabei ist zu bedenken, dass der vom Turbogenerator erzeugte Strom im Allgemeinen mit schlechtem Wirkungsgrad < 50 % erzeugt wird, während der Solarstrom nahezu kostenlos anfällt. So benötigt das Kraftwerk zur Erzeugung von 100 kWh elektrischer Energie 200 kWh Primärenergie, die Photovoltaik dagegen nichts.

Trotz zunehmend milder Winter können aber auch Perioden sehr niedriger Witterungstemperatur auftreten, die einen deutlich höheren Heizungsbedarf und sehr hohe Kraftwerksleistung erfordern. Hier sorgen Elektroheizkörper mit Speichercharakteristik oder elektrisch beheizte Speicheröfen mit Wasserumlaufheizung für Abhilfe, da diese auch nachts bzw. vor Eintritt des hohen Tagesstrombedarfs betrieben werden können.

### Vorteile:

- Nachdem heute durch Wärmedämmung ca. 2/3 der fossilen Brennstoffe (Heizöl, Gas, Kohle) eingespart werden können, erfolgt durch den beschriebenen Haus-Kraftwerk-Verbund der Entfall auch des letzten Drittels.
- Es entfallen die heute üblichen Hausheizöfen mit Vorratstanks für Öl und Bunkern für Kohle einschl. Straßenanfahrt der Brennstoffe.
- Die regelmäßigen Ofenservice- und Schadstoffkontrollen entfallen.
- Beim elektrisch beheizten Haus entfällt der Kamin.
- Die Rauchgas- und Feinstaubbelastung der Umwelt entfällt.
- Eine hohe Versorgungssicherheit entsteht durch verringerten Import von Primärkraftstoff, einfache Technik und bindende Verträge zwischen Haus und Kraftwerk. Grundlage ist die Saldierung der jeweiligen Zählerstände für gelieferten und vom Kraftwerk bezogenen Strom.

### Prinzipielle Auslegung:

Diese wird am Beispiel eines Einfamilienhauses mit folgenden Merkmalen erklärt:
- 4 Personen-Haushalt
- Grundfläche 9,2 x 10 m (siehe Zeichnung)
- 150 m² Wohnfläche
- Dämmung von Außenwänden, Keller und Dachraum
- hochwertige Wärmeschutzfenster und
- moderne Ölheizungs- und Entlüftungsanlage.

Der Heizölverbrauch hierfür beträgt $1000 l / a$

Elektrische Energie von 1 I Heizöl beträgt $10 , 15 kWh / l$

Die pro Jahr benötigte Energie beträgt somit $1000 \times 10 , 15 = 10.150 kWh / a$

Bei einer modernen Photovoltaik-Solaranlage bringt 1 kW installierte Leistung pro Jahr $1000 ⁢ \frac{kWh}{akW}$

Für 1000 kWh/a sind zur installieren $\frac{10150}{1000} = 10 , 15 kW .$

Die Erzeugung von 1 kW installierter Leistung erfordert eine Photovoltaik-Modulfläche von 9 m². Für 10,15 kW somit $9 \times 10 , 15 = 91 , 4 ⁢ { m}^{2} .$

Das um 30 ° bis 35 ° nach Süden geneigte Dach trägt eine Modulfläche von $11 \times 10 , 4 = 114 ⁢ { m}^{2} ,$ die somit 25 % größer ist, als deren Sollgröße. Diese Überdimensionierung dient der Kompensation von Verlusten.

Betreibt z. B. ein 200 MW-Kraftwerk mit 4 Turbogeneratoren je 50 MW einen Generator im Verbundsystem und nimmt man in erster Näherung an, dass ¾ seiner erzeugten Energie für die Heizung im Winterhalbjahr benötigt werden, so beträgt dessen hierfür abgegebene Energie ${50.000}_{kW} \times 0 , 75 \times {6 \times 30 \times 24}_{Stunden} = 162.000.000 kWh .$

Der Turbogenerator könnte somit $\frac{162.000.000 ⁢ kWh}{10.150 ⁢ kWh / Haus} = 16.000 H ⁢ {a}^{¨} ⁢ user$ bedienen. Analog wird im Sommerhalbjahr die gleiche Energiemenge von den 16.000 Häusern zurückgeliefert, so dass das Kraftwerk trotz angenommener %-Last eines Generators die volle Leistung 200 MW abgeben kann. Es liegt nahe, dass das Kraftwerk den einen Generator abstellt und dessen ¼-Last auf die drei anderen Generatoren verteilt.

Wie in der beiliegenden Zeichnung dargestellt, kann eine weitere Photovoltaik-Modulfläche auf dem Dach eines Nebengebäudes vorgesehen werden. Sie dient der Erhöhung der Energiegewinnung, ist aber notwendig, um die Sollgröße der Modulfläche bei flachen oder schwach geneigten Dächern zu erreichen, da mit der hierfür üblichen Stelzenanordnung der Module diese über dem Hausdach allein im Allgemeinen nicht erreichbar ist.

## Patentansprüche

1. Niedrigenergiehaus mit Wärmedämmung 4b, 4c der Außenwände, der Kellerdecke 4a und des Dachbodens 4d, bestückt mit hochwertigen Wärmeschutzfenstern 7a, 7c, 7d und/oder Fenstertüren 7b, einer modernen Entlüftungsanlage und mit einer auf der nach Süden geneigten Dachfläche angeordneten Photovoltaik-Modulfläche 1 a, **dadurch gekennzeichnet, dass** deren Größe so bemessen ist, dass sie die gesamte jährlich benötigte Energiemenge zur Erzeugung des elektrischen Stromes zum Betrieb der Hausheizung - den größten Teil hiervon im sonnenstarken Sommerhalbjahr - liefert und dass die Größe der Modulfläche zum Verlustausgleich die Sollgröße übersteigt.

2. Niedrigenergiehaus gemäß Anspruch 1, **dadurch gekennzeichnet, dass** der vom Photovoltaik-Modul 1 a erzeugte Gleichstrom über die Leitung 2d in den Wechselrichter 5 geleitet wird und von diesem in netzkonformen Wechselstrom umgewandelt über den Zähler 6 und das Verbindungskabel 2a in das Kraftwerk 14 geleitet wird, wodurch die Generatorleistung gedrosselt und die hierdurch eingesparte Primärenergie bei Bedarf verstromt und über die Leitung 2a zum Betrieb der Hausheizung 3 oder alternativ 9 mit 3a rückgeliefert wird.

3. Niedrigenergiehaus nach Ansprüchen 1 und 2, **dadurch gekennzeichnet, dass** thermostatgeregelte, elektrische Heizkörper 3 vorzugsweise mit Speichercharakteristik für die Raumheizung eingebaut sind, die vom Kraftwerk 14 über die Leitungen 2a und 2b und den Zähler 6 mit Strom versorgt werden und die Leitung 2c weitere Verbraucher mit Strom versorgt oder dass alternativ
über die Leitungen 2a und 2f und den Zähler 6 ein temperaturgesteuerter, hochisolierter Elektrospeicherofen 9 über Umwälzpumpe 13 und Rohrleitungen 10 und 11 die thermostatgeregelten Radiatoren 3a mit Heizwasser beschickt, die Stromleitung 2g weitere Verbraucher versorgt und am Speicher 9 die Rohrleitung 12 für Anschluss der Haus-Warmwasserversorgung angebracht ist.

4. Niedrigenergiehaus nach Ansprüchen 1, 2 und 3, **dadurch gekennzeichnet, dass** bei Bedarf auf dem geneigten Dach des Nebengebäudes NG die Photovoltaik-Modulfläche 1 b vorgesehen ist, die durch die Leitung 2e mit der Leitung 2d verbunden ist.

5. Niedrigenergiehaus nach dem Ansprüchen 1, 2, 3 und 4, jedoch mit flachem oder nur leicht geneigtem Dach, **dadurch gekennzeichnet, dass** bei der hierfür üblichen Stelzenanordnung der Module ggf. auch Nebengebäude mit Modulen bestückt werden, um die notwendige Sollgröße der Modulfläche gemäß Anspruch 1 zu gewährleisten.

## Geänderte Patentansprüche

### Geänderte Patentansprüche gemäss Regel 137(2) EPÜ.

1. Wohngebäude mit Wärmedämmung (42) und (43) der Außenwände, der Kellerdecke (41) und des Dachbodens (44), Fenstern (71), (72), (73) und (74) mit doppelwandigem Isolierglas, energiesparender Raumbelüftung mit Wärmeaustausch zwischen Zu- und Abluft durch Wärmetauscher (15), sodass der Wärmeverlust des Wohngebäudes mindestens auf den Standard des Niedrigenergiehauses abgesenkt wird, wodurch wirtschaftlicher Einsatz einer Elektro-Hausheizung möglich ist, **dadurch gekennzeichnet, dass** diese durch Strom vorzugsweise aus Kohle- Öl- oder Gaskraftwerken betrieben wird und die zur Stromerzeugung verwendete Primärenergie durch Einspeisung von Strom aus der Dach-Solaranlage des Wohngebäudes, die großenteils in sonnenstarken Sommermonaten erfolgt, im Kraftwerk gespeichert wurde.

2. Wohngebäude nach Anspruch 1 **dadurch gekennzeichnet, dass** die Größe einer auf dessen 30° - 35° nach Süden geneigter Dachfläche angeordneten Photovoltaik-Modulfläche (1) so bemessen ist, dass die Leistung des erzeugten Solargleichstroms, der über die Leitung (24), den Wechselrichter (5) und als netzkonformer Wechselstrom über den Einspeisezähler (62) dem Kraftwerk (14) über die Leitung (21) zugeführt wird, für die Stromerzeugung zur Deckung des Heizenergiebedarfes für Heizung und Warmwasserbereitung ausreicht.

3. Wohngebäude nach Ansprüchen 1 und 2 **dadurch gekennzeichnet, dass** thermostatgeregelte Elektro-Heizkörper (3) mit Speichercharakteristik eingebaut sind, die über Leitungen (21), (22) und den Zähler (61) mit Strom versorgt werden und die Leitung (23) außer dem Elektrospeicher (7) für die Warmwasserbereitung über die Rohrleitung (12) auch andere Verbraucher versorgt, oder alternativ gemäß Fig. 2 über die Leitungen (21), (26) und den Zähler (61) ein temperaturgesteuerter, hochisolierter Elektro-Speicherofen (9) angeschlossen ist, der über die Umwälzpumpe (13) und Rohrleitungen (10), (11) thermostatgeregelte Radiatoren (4) mit Heizwasser beschickt, die Stromleitung (27) weitere Verbraucher versorgt und am Speicherofen (9) die Rohrleitung (12) der Warmwasserversorgung angebracht ist.

4. Wohngebäude nach Ansprüchen 1, 2 und 3 **dadurch gekennzeichnet, dass** die Temperatursteuerung der Elektro-Heizanlage im Interesse höchster Wirtschaftlichkeit die Nutzung von Nachtstrom besonders fördert.

5. Wohngebäude nach Ansprüchen 1, 2, 3 und 4 **dadurch gekennzeichnet, dass** das Dach eines Nebengebäudes gemäß Fig. 4 und 5 z.B. zur Leistungssteigerung oder Verlustkompensation mit einer Modulfläche (2), die über die Leitung (25) mit der Modulfläche (1) verbunden ist, ausgerüstet werden kann.
